# EUROPÄISCHE PATENTSCHRIFT

(11) **EP 1 156 180 B1**
(45) Veröffentlichungstag und Bekanntmachung des Hinweises auf die Patenterteilung: **03.11.2004**
(21) Anmeldenummer: 01110413.0
(22) Anmeldetag: 27.04.2001
(51) Int. Cl.: E05B 59/00, E05B 65/10, E05B 63/00

(54) **Schloss mit Vorschlussvergrösserung und Panikfunktion**
Lock with increased bolt shot and with an anti-panic function
Serrure avec une course de pêne étendue et avec une fonction anti-panique

(30) Priorität: 18.05.2000 DE 10024683
(43) Veröffentlichungstag der Anmeldung: 21.11.2001
(73) Patentinhaber: Karl Fliether GmbH & Co. KG, 42551 Velbert (DE)
(72) Erfinder: Rossdeutscher, Jörg, 42553 Velbert (DE)
(74) Vertreter: Grundmann, Dirk, Dr.

(56) Entgegenhaltungen:
- WO-A-95/28541
- CH-A- 671 427
- DE-A- 3 400 618
- GB-A- 2 341 417

## Beschreibung

Die Erfindung betrifft ein Schloss mit durch Schlüsselbetätigung vor- und zurückschließbarem Riegel, und durch Drückernussbetätigung zurückziehbarer Falle, wobei der Schlüssel mit seinem Bart oder ein von dem Schlüssel betätigter Schließzylinder mit seinem Schließglied an einem parallel zum Riegel verschieblichen Schieber angreifen Kann, dessen Verlagerung von einem ersten Arm eines am Schlossgehäuse angelenkten Hebels auf den Riegel vergrößernd übertragen wird.

Ein derartiges Schloss wird beispielsweise von der WO-A-9 528 541 und von der OS 23 40 580 gezeigt. Eine ähnliche Ausschlussvergrößerung zeigt die DE 565 649. Auch die DE 26 05 302 A1 zeigt ein Schloss mit Riegelvorschlussvergrößerung.

Der Erfindung liegt die Aufgabe zugrunde, das gattungsgemäße Schloss gebrauchsvorteilhaft weiterzubilden.

Gelöst wird die Aufgabe durch die in den Ansprüchen angegebene Erfindung.

Der Anspruch 1 sieht vor, dass der Riegel von der an einem zweitem Arm des Hebels angreifenden Nuss beim betätigen der Nuss zurückziehbar ist.

Zufolge dieser Ausgestaltung erhält das gattungsgemäße Schloss eine Antipanik-Funktion". Es kann von innen her durch Drückerbetätigung geöffnet werden, wobei der Riegel einhergehend mit dem Fallenrückzug zurückgeschlossen wird. Vor dem Riegelrückzug erfolgt die Aushebung einer Zuhaltung. Dies erfolgt vorzugsweise von einem von der Nuss gesteuerten Ausheber. Bevor der zweite Hebelarm von einem Vorsprung der Nuss beaufschlagt wird, wird der Ausheber betätigt. Dieser hebt die Zuhaltung aus, damit anschließend der Riegel zurückverlagert werden kann. Der Ausheber ist bevorzugt als zweiarmiger Hebel gestaltet und um dieselbe Drehachse schwenkbar, wie der Riegelverlagerungshebel. Die Nuss greift mit einem Vorsprung am zweiten Arm des Aushebers an. Der Vorsprung kann eine Steuerkurve ausbilden.

Der Hebelarm des Riegelverlagerungshebels liegt vorzugsweise vor einer Wandung einer Nussarmaussparung oder eines Steuernockens der Nuss. Er liegt vorzugsweise mit einem Freigang vor dieser Wandung. Der Freigang ist groß genug, um den Ausheber vom Vorsprung des Nussarmes betätigen zu können. Der Hebelarm des Riegelverlagerungshebels, der am Riegel angreift, besitzt vorzugsweise auf halber Länge einen Nocken, an welchem der Schieber angreift. Die Nuss ist bevorzugt dreigeteilt. Sie bildet zwei in kreisrunden Lageröffnungen von Schlossboden bzw. Schlossdecke gelagerte Nusshälften aus. Zwischen den beiden Nusshälften sitzt eine Nussarmträgerplatte. Diese Nussarmträgerplatte ist mit einer oder mit beiden Nüssen zwecks Drehmitnahme vorstiftet. Die Nussarmträgerplatte kann den Vorsprung, die Wandung, mit welcher der Riegelverlagerungshebel beaufschlagt wird, und einen Nussarm zum Fallenrückzug ausbilden. Der Nussarm zum Fallenrückzug kann auch einer getrennten Nussarmträgerplatte zugeordnet sein. Dann ist diejenige Nussarmträgerplatte, die den Riegelrückzug bewirkt, nur mit der innenliegenden Nusshälfte drehgekoppelt, so dass der Riegelrückzug nur von der Innenseite möglich ist. Eine Fallenbetätigung soll dagegen auch von der Außenseite her möglich sein.

Ein Ausführungsbeispiel der Erfindung wird nachfolgend anhand beigefügter Zeichnungen erläutert. Es zeigen:
- Fig. 1: ein erfindungsgemäßes Schloss im geschlossenen Zustand bei abgenommener Schlossdecke,
- Fig. 2: ein Schloss gemäß Fig. 1 mit durch Drückernussbetätigung rückgeschlossener Falle und ausgehobener Zuhaltung,
- Fig. 3: das Schloss im verriegelten Zustand und
- Fig. 4: einen Schnitt gemäß der Linie IV-IV in Fig. 3.

Die Drückernuss besitzt zwei Nusshälften 24, die jeweils im Schlossboden bzw. Schlossdecke gelagert sind. Die beiden Nusshälften 24 nehmen zwischen sich eine Nussarmträgerplatte 25 auf. Zumindest eine der Nusshälften 24 ist mittels Stiften 28 drehfest mit der Nussarmträgerplatte 25 verbunden.

Die Nussarmträgerplatte 25 bildet einen Nussarm 27 aus, welcher an einem Fallenschwanz angreifen kann, um bei Drehung der Nuss 1 die Falle 2 zurückzuziehen. Die Nussarmträgerplatte 25 bildet mit einem dem Nussarm 27 gegenüberliegenden Vorsprung 11 eine Steuerkurve 11' aus. An dieser Steuerkurve 11' kann ein Arm 9" eines Aushebers 9 entlang gleiten. Die Nussarmträgerplatte 25 bildet darüber hinaus eine Aussparung aus. Diese Aussparung bildet eine Wandung 26 aus. Die Wandung 26 wirkt mit einem Arm 7'' eines Riegelverlagerungshebels 7 zusammen.

Der Riegelverlagerungshebel 7 und der Ausheber 9 sind um eine gemeinsame Drehachse 10 schwenkbar, welche ortsfest in Schlossgehäuse sitzt.

Der andere Arm 7' des Riegelverlagerungshebels 7 greift in eine Aussparung des Schwanzes eines Riegels 3 ein. Durch Verschwenken des Riegelverlagerungshebels 7 kann der Riegel von seiner in Fig. 1 dargestellten rückgeschlossenen Stellung in seine in Fig. 3 dargestellte vorgeschlossene Stellung verlagert werden. Zwischen Drehachse 10 und Ende des Armes 7' trägt der Riegelverlagerungshebel 7 einen Nocken 12. Der Nocken 12 greift in eine Aussparung eines Schiebers 6 ein. Der Schieber 6 besitzt eine Aussparung, in welche das Schließglied 5 eines Schließzylinders 4 angreifen kann, um den Schieber 6 parallel zum Riegel 3 zu verlagern. Der Schieber 6 bildet dazu ein Langloch aus, durch welches ein gehäusefester Zapfen 21 greift. Auch der Riegel 3 bildet ein Langloch 22 aus, durch welches der Zapfen 21 greift.

Auf dem Riegel 6 liegt eine Zuhaltungsplatte 8. Die Zuhaltungsplatte 8 kann in Querrichtung zur Riegelvorschlussbewegung verlagert werden. Hierzu greift der Ausheber 9 mit seinem Arm 9' an einer Ecke der Zuhaltungsplatte 8 gelenkig an. Die Zuhaltungsplatte 6 wird mittels einer Feder 18, die auch die Fallenfeder ausbildet, in ihrer Zuhaltungsstellung gehalten, wobei sie mit einem Tourenvorsprung 13 in eine Tourenausnehmung 14 des Riegelschwanzes eingreift.

Auf den Nussarm 27 wirkt eine Drückernussfeder 19, die sich am Gehäuse abstützt.

Der Riegel 13 trägt einen Wechselhebel 15. Dieser ist entlang eines am Riegel sitzenden Zapfen 16 geführt. Der Zapfen 16 durchgreift einen Längsschlitz des Wechselhebels 15. Der Wechselhebel 15 greift an einem Schwenkhebel 17 an, welcher zum Rückzug der Falle 2 dient, wenn der Wechselhebel 15 vom Schließglied 5 des Schließzylinders 4 beaufschlagt wird.

Die Funktionsweise des Schlosses ist die Folgende:

In Fig. 1 ist das Schloss in seiner Betriebsstellung dargestellt, in welcher die Falle 2 vorgeschlossen ist, der Riegel 3 jedoch zurückgeschlossen ist. Wird ausgehend von dieser in Fig. 1 dargestellten Stellung der Schließzylinder 4 durch einen nicht dargestellten Schlüssel betätigt, so dreht sich das Schließglied 5 entgegen Uhrzeigersinn und greift dabei in eine Aussparung 29 des Schiebers 6 ein. Einhergehend mit dem Eingriff des Schließgliedes 5 in die Aussparung 29 wird die Zuhaltungsplatte 8 angehoben, so dass der Tourenvorsprung 13 aus der Tourenöffnung 14 austaucht. Das Schließglied 5 verlagert den Schieber 6 nach rechts. Durch Angriff am Nocken 12 wird dabei der Riegelverlagerungshebel 7 im Uhrzeigersinn geschwenkt, so dass sich das Ende des Hebelarmes 7' nach links verlagert. Dadurch wird der Riegel 3 vorgeschlossen. Nach Beendigung der Drehung des Schließzylinders 4 nimmt das Schloss die in Fig. 3 dargestellte Stellung ein. In dieser Stellung liegt der Tourenvorsprung 13 in der rückwärtigen Tourenöffnung 14. Der Riegelverlagerungshebel 7 hat sich derartig verschwenkt, dass er mit einem Abstand vor der Wandung 26 der Aussparung des Nussarmträgers liegt.

Wird in dieser Stellung der Schließzylinder 4 im Uhrzeigersinn gedreht, so kann der Riegel 3 wieder zurückgeschlossen werden.

Wird in der in Fig.3 dargestellten Stellung der Drücker betätigt, so dreht sich die Drückernuss 1 im Uhrzeigersinn. Die Nussarmträgerplatte 25 wird zufolge Verstiftung mit der drückerbetätigten Nusshälfte 24 drehmitgeschleppt. Einhergehend damit wird der Vorsprung 11 verschwenkt. Die Steuerkurve 11' des Vorsprunges 11 gleitet dabei über das Ende des Armes 9'' des Aushebers 9. Der Ausheber 9 schwenkt dadurch um seine Drehachse 10. Das an der Zuhaltungsplatte 8 angelenkte Ende des anderen Armes 9' des Aushebers 9 wandert dabei nach oben und zieht die Zuhaltungsplatte 6 auch nach oben, wobei die Feder 18 gespannt wird. Einhergehend mit der Aufwärtsbewegung der Zuhaltungsplatte 6 wird der Tourenvorsprung 13 aus der Tourenöffnung 14 ausgehoben.

Bei einem Weiterdrehen der Nuss 1 im Uhrzeigersinn wird das Ende des Armes 7'' des Riegelverlagerungshebels 7 von der Wandung 26 der Nussarmträgerplattenaussparung beaufschlagt. Einhergehend damit wird der Riegelverlagerungshebel in gegen Uhrzeigerrichtung verlagert. Einhergehend mit dieser Verlagerung wird der Riegel 3 und der Schieber 6 in die in Fig. 1 dargestellte Stellung zurückverlagert.

## Patentansprüche

1. Schloss mit durch Schlüsselbetätigung vor- und zurückschließbarem Riegel (3) und durch Drückeznussbetätigung (1) zurückziehbarer Falle (2) wobei der Schlüssel mit seinem Bart oder ein von dem Schlüssel betätigter Schließzylinder (4) mit seinem Schließglied (5) an einem parallel zum Riegel (3) verschieblichen Schieber (6) angreifen Kann, dessen Verlagerung von einem ersten Arm (7') eines am Schlossgehäuse angelenkten Hebels (7) auf den Riegel (3) vergrößernd übertragen wird, **dadurch gekennzeichnet, dass** der Riegel (3) von der an einem zweiten Arm (7'') des Hebels (7) angreifenden Nuss (1) beim Betätigen der Nuss (1) zurückziehbar ist.

2. Schloss nach Anspruch 1, **gekennzeichnet durch** eine die Riegelverlagerung sperrende, vom Bart oder Schließglied (5) ausbiebbare Zuhaltung (8), an welcher ein von der Nuss (1) gesteuerter Ausheber (9) angreift, zum Ausheben der Zuhaltung (8) vor der nussgesteuerten Riegelrückverlagerung.

3. Schloss nach Anspruch 2, **dadurch gekennzeichnet, dass** der Ausheber (9) ein zweiarmiger Hebel ist und um die Drehachse (10) des Riegelverlagerungsbebels (7) schwenkbar ist.

4. Schloss nach Anspruch 3, **dadurch gekennzeichnet, dass** die Nuss (1) mit einem Vorsprung (11) am zweiten Arm (9'') des Aushebers (9) angreift.

5. Schloss nach Anspruch 4, **dadurch gekennzeichnet, dass** der Vorsprung (11) eine Steuerkurve (11') ausbildet.

6. Schloss nach einem der vorhergehenden Ansprüche, **dadurch gekennzeichnet, dass** der Hebelarm (7'') von einer Wandung (26) einer Nussausspanmg oder eines Nockens der Nuss beaufschlagt wird.

7. Schloss nach einem der vorhergehenden Ansprüche, **dadurch gekennzeichnet, dass** der am Riegel (3) angreifende Hebelarm (7") auf halber Länge einen Nocken (12) trägt, an welchem der Schieber (6) angreift.

8. Schloss nach einem der Ansprüche 6 oder 7, **dadurch gekennzeichnet, dass** der Vorsprung (11) und die Beaufschlagungswandung (26) einer Nussarmträgerplatte (25) zugeordnet sind, die zwischen zwei Nusshälften (24) gelagert ist.

9. Schloss nach Anspruch 8, **dadurch gekennzeichnet, dass** die Nusshälften (24) mittels Stiften (28) mit der Nussarmträgerplatte (25) verstiftet sind.

## Claims

1. Lock with a bolt (3) which can be extended and retracted by key actuation, and with a latch (2) which can be drawn back by handle-follower actuation (1), it being possible for the key to act, by way of its bit, or for a lock cylinder (4) actuated by the key to act, by way of its locking member (5), on a slide (6) which can be displaced parallel to the bolt (3) and the displacement of which is transmitted to the bolt (3), with an increase in magnitude, by a first arm (7') of a lever (7) articulated on the lock housing, **characterized in that** the bolt (3) can be drawn back by the follower (1), acting on a second arm (7'') of the lever (7), when the follower (1) is actuated.

2. Lock according to Claim 1, **characterized by** a tumbler (8) which blocks the bolt displacement, can be lifted by the bit or locking member (5) and on which acts a lifter (9), controlled by the follower (1), for the purpose of lifting the tumbler (8) prior to the follower-controlled return displacement of the bolt.

3. Lock according to Claim 2, **characterized in that** the lifter (9) is a two-armed lever and can be pivoted about the pivot pin (10) of the bolt-displacing lever (7).

4. Lock according to Claim 3, **characterized in that** the follower (1) acts on the second arm (9'') of the lifter (9) by way of a protrusion (11).

5. Lock according to Claim 4, **characterized in that** the protrusion (11) forms a control curve (11').

6. Lock according to one of the preceding claims, **characterized in that** the lever arm (7'') is acted on by a wall (26) of a follower cutout or of a protuberance of the follower.

7. Lock according to one of the preceding claims, **characterized in that** the lever arm (7''), which acts on the bolt (3), carries, midway along its length, a protuberance (12) on which the slide (6) acts.

8. Lock according to either of Claims 6 and 7, **characterized in that** the protrusion (11) and the action-exerting wall (26) are assigned to a follower-arm carrier plate (25) which is mounted between two follower halves (24).

9. Lock according to Claim 8, **characterized in that** the follower halves (24) are pinned to the follower-arm carrier plate (25) by means of pins (28).

## Revendications

1. Serrure avec un pêne dormant (3), déployable et refermable par actionnement par une clé, et avec un pêne demi-tour (2) rétractable par actionnement d'un fouillot de poignée (1) dans lequel la clé avec son panneton ou un cylindre de fermeture (4) actionné par la clé, avec son organe de fermeture (5), peut agir sur un coulisseau (6) mobile parallèlement au pêne dormant (3), coulisseau dont le déplacement est transmis, avec amplification de l'amplitude, au pêne dormant (3) par un premier bras (7') d'un levier (7) articulé sur le boîtier de serrure, **caractérisée en ce que** le pêne dormant (3) est rétractable par un fouillot (1) agissant sur un deuxième bras (7") du levier (7) lors de l'actionnement du fouillot (1).

2. Serrure selon la revendication 1, **caractérisée par** une gâchette (8), bloquant le déplacement du pêne dormant, susceptible d'être soulevée par le panneton ou l'organe de fermeture (5), gâchette sur laquelle agit un leveur (9) commandé par le fouillot (1), pour lever la gâchette (8) avant le déplacement de retour du pêne dormant, commandé par le fouillot.

3. Serrure selon la revendication 2, **caractérisée en ce que** le leveur (9) est un levier à deux bras et est susceptible de pivoter autour de l'axe de rotation (10) du levier de déplacement de pêne dormant (7).

4. Serrure selon la revendication 3, **caractérisée en ce que** le fouillot (1) agit avec une saillie (11) sur un deuxième bras (9") du leveur (9).

5. Serrure selon la revendication 4, **caractérisée en ce que** la saillie (11) constitue une came de commande (11").

6. Serrure selon l'une des revendications précédentes, **caractérisée en ce que** le bras de levier (7") est sollicité par une paroi (26) d'un évidement pour fouillot ou d'une came du fouillot.

7. Serrure selon l'une des revendications précédentes, **caractérisée en ce que** le bras de levier (7") agissant sur le pêne dormant (3) porte, à mi-longueur, une came (12) sur lequel agit le coulisseau (6).

8. Serrure selon l'une des revendications 6 ou 7, **caractérisée en ce que** la saillie (11) et la paroi de sollicitation (26) sont associées à une plaque support de bras de fouillot (25), montée entre deux demi-fouillots (24).

9. Serrure selon la revendication 8, **caractérisée en ce que** les demi-fouillots (24) sont goupillés, à l'aide de goupilles (28), à la plaque support de bras de fouillot (25).
